# EUROPÄISCHE PATENTANMELDUNG

(11) **EP 0 367 238 A1**
(43) Veröffentlichungstag der Anmeldung: **09.05.1990**
(21) Anmeldenummer: 89120213.7
(22) Anmeldetag: 31.10.1989
(51) Int. Cl.: E01B 25/24

(54) **Laufschiene für Elektrohängebahnen**

(30) Priorität: 03.11.1988 DE 3837368
(71) Anmelder: Uttscheid, Georg, D-83026 Rosenheim (DE)
(72) Erfinder: Uttscheid, Georg, D-83026 Rosenheim (DE)
(74) Vertreter: Wächtershäuser, Günter, Prof. Dr.

(57) **Zusammenfassung**

Die Erfindung betrifft eine Laufschiene für Elektrohängebahnen mit zwei in Querschnittsansicht nebeneinander angeordneten U-Profilen mit einander zugewandten Innenseiten mit Innenflächen für die Antriebsräder und Laufrollen und mit Einrichtungen zur Befestigung an einer Tragwerkskonstruktion, welche dadurch gekennzeichnet ist, daß die beiden U-Profile an je einem oberen Gurt 20 einstückig miteinander verbunden sind und daß die beiden oberen Gurte 20 verdickt sind und Längsnuten 22 für die direkte Klemmbefestigung der Laufschiene 10 an der Tragwerkskonstruktion 36 aufweisen.

## Beschreibung

Die Erfindung betrifft eine Laufschiene für Elektrohängebahnen mit zwei in Querschnittsansicht nebeneinander angeordneten U-Profilen mit einander zugewandten Innenseiten mit Innenflächen für die Antriebsräder und Laufrollen und mit Einrichtungen zur Befestigung an einer Tragwerkskonstruktion.

Eine solche Laufschiene ist bekannt aus der DE-PS 23 05 018. Dabei besteht die Laufschiene aus zwei gesonderten hochgestellten U-Profilen, deren Innenseiten einander zugewandt sind. Jedes der beiden U-Profile muß gesondert über einen Befestigungsbügel an der Tragwerkskonstruktion befestigt werden. Die Bügel greifen an den äußeren Seitenwandungen der beiden U-Profile an. Die Befestigungsbügel haben einen erheblichen Platzbedarf und führen somit hinsichtlich der Einsatzmöglichkeiten zu erheblichen Beschränkungen. Außerdem sind diese Bügel sowohl in der Herstellung als auch bezüglich der Montage aufwendig. Nach der Befestigung der Bügel an der Tragwerkskonstruktion müssen die beiden U-Profile an den Bügeln befestigt werden. Hierzu dienen Bohrungen mit Versenkungen an den Innenflächen. Bei dieser Art der Befestigung kommt es häufig vor, daß die vorgebohrten Löcher für die Befestigung der Bügel nicht an der richtigen Stelle liegen. Daher müssen während der Montage häufig zusätzliche Löcher mit Versenkungen gebohrt werden. Dies bedeutet einen erheblichen Aufwand. Andererseits hat dieses Laufschienensystem den großen Vorteil einer symmetrischen Anordnung der beiden U-Profile und somit einer hohen Belastbarkeit, da die Seitenkräfte gut abgefangen werden. Ein weiteres Problem dieser Laufschiene hängt damit zusammen, daß sie aus zwei gesonderten U-Profilen besteht. Diese müssen innerhalb relativ enger Toleranzen den richtigen Abstand voneinander haben. Bei Verwendung einstückiger Befestigungsbügel für die Befestigung der beiden U-Profile wird der Abstand der beiden U-Profile durch den Abstand der Befestigungsflächen des gemeinsamen Befestigungsbügels vorgegeben. Es kommt nun aber häufig vor, daß die Befestigungsbügel Fertigungstoleranzen aufweisen, welche über das zulässige Maß hinausgehen, oder beim Transport oder bei der Handhabung deformiert werden. Dies führt zu einer ungenauen Positionierung der beiden U-Profile relativ zueinander.

Aus der EP-PS 0 162 377 ist eine einstückige Laufschiene bekannt, welche zur Befestigung an einer Tragwerkskonstruktion keiner Befestigungsbügel bedarf. Sie besteht aus einem einzigen U-Profil. Zur Befestigung an der Tragwerkskonstruktion dient einerseits der obere Gurt des U-Profils und andererseits ein weiterer Gurt, welcher auf der abgewandten Seite des oberen Gurts des U-Profils angeordnet ist. Diese Laufschiene hat den Vorteil einer sehr geringen Bauhöhe. Sie hat jedoch den Nachteil einer unsymmetrischen Anordnung, bei der die seitlichen Kräfte beim Auspendeln nicht gut abgefangen werden können. Aus diesem Grunde ist die maximale Belastbarkeit gering.

Es besteht somit die Aufgabe, eine Laufschiene zu schaffen, welche den Vorteil einer direkten Befestigung an der Tragwerkskonstruktion und somit einer geringen Bauhöhe vereinigt mit dem Vorteil einer einstückigen Ausbildung der Laufschiene und einer symmetrischen Anordnung der Laufflächen und somit einer hohen Belastbarkeit.

Diese Aufgabe wird erfindungsgemäß durch die Laufschiene des Hauptanspruchs gelöst. Vorteilhafte Ausgestaltungen finden sich in den Unteransprüchen.

Die erfindungsgemäße Laufschiene hat den Vorteil einer äusserst niedrigen Bauhöhe. Sie kann mit Hilfe von Klemmeinrichtungen direkt an einer Tragwerkskonstruktion befestigt werden. Aufwendige und zusätzlichen Raum in Anspruch nehmende Befestigungsbügel sind nicht erforderlich. Andererseits ist die Laufschiene einstückig ausgebildet. Sie kann daher auf einfach Weise als Aluminiumextrusionsprofil hergestellt werden. Daher ist die Genauigkeit des Abstandes der beiden U-Profile stets gewährleistet. Außerdem ist die Belastung völlig symmetrisch, so daß die Kräfte beim Auspendeln gut abgefangen werden können. Aus diesem Grunde ist die erfindungsgemäße Laufschiene ebenso hoch belastbar wie die aus der DE-PS 23 05 018 bekannte Laufschiene. Die Anordnung der Längsnuten für die Klemmbefestigung in verdickten Bereichen der oberen Gurte der beiden U-Profile hat den Vorteil, daß der Angriff der Antriebs- und Laufrollen in der Fallinie dieser Befestigungsnuten liegt. Zur Befestigung können Nutensteine und Klemmplatten verwendet werden. Diese können beliebig in Längsrichtung verschoben werden. Die Montage ist somit äußerst vereinfacht und auf gleiche einfache Weise bei beliebigen Tragwerkskonstruktionen möglich.

Im folgenden wird die Erfindung anhand von Zeichnungen näher erläutert. Es zeigen
Figur 1 eine Querschnittsansicht der erfindungsgemäßen Laufschiene mit einem Elektrohängefahrzeug und mit Abhängung an einem Längsträger; und
Figur 2 eine Abhängung der erfindungsgemäßen Laufschiene an einem Querträger.

Figur 1 zeigt eine Laufschiene 10 in Querschnittsansicht, welche mit Befestigungsorganen 30 an einem Längsträger 36 befestigt ist. Ein in der Laufschiene fahrendes Elektrohängefahrzeug ist allgemein mit 40 bezeichnet. Die Laufschiene umfaßt zwei aufrechtstehende U-Profile, deren offenen Seiten einander zugewandt sind. Sie hat zwei Seitenwandungen 12 mit Schwalbenschwanznuten 14 für die Befestigung von Stromzuführungsschienen 15 oder dergleichen. Ein unterer Schenkel oder Gurt 16 weist Innenflächen für die Antriebsräder 42 und für die Laufrollen des Elektrohängefahrzeugs 40 auf. Der obere Bereich des Laufschienenprofils umfaßt zwei verdickte Schenkel oder Obergurte 20, welche durch einen dünneren Steg 21 einstückig miteinander verbunden sind. Jeder der verdickten Schenkel weist eine hinterschnittene Längsnut 22 auf, welche nach unten beidseitig erweitert ist, so daß Schulterbereiche 23 vorliegen. Diese hinterschnittenen Nuten 22 dienen zur Befestigung der Laufschiene an einer Tragwerkskonstruktion. Sie befinden sich in Fallinie über den Laufflächen der unteren Schenkel 16, auf denen die Antriebsräder abrollen. Durch den dünnen Steg 21 zwischen den verdickten Schenkeln 20 wird eine Innenlängsnut gebildet, welche der Unterbringung von Steuerorganen oder dergleichen dient.

Die Befestigungsorgane 30 umfassen einen Nutenstein 31 mit einem Bolzen 32. Eine Mutter 33 dient der Festlegung einer Klemmplatte 34, welche sich auf einer Seite auf der oberen Fläche der Laufschiene abstützt und auf der anderen Seite an einem Längsträger 36 der Tragwerkskonstruktion angreift. Auf diese Weise kommt es zu einer Klemmverbindung zwischen der Tragwerkskonstruktion der Laufschiene. Diese Klemmverbindung besteht auf beiden Seiten und somit symmetrisch zur Richtung der durch die Last ausgeübten Kräfte.

Die Laufschiene kann auf einfach Weise als Aluminiumextrusionsprofil hergestellt werden. Die Befestigung mit Hilfe von Nuten und Nutensteinen hat den besonderen Vorteil, daß seitliche Befestigungsschenkel, wie sie etwa aus der EP-PS 0 162 377 bekannt sind, vermieden werden. Diese würden die Breite der Laufschiene erheblich vergrößern. Bei der erfindungsgemäßen Laufschiene werden sämtliche Funktionen in optimaler Weise bei äußerst gedrungenem Querschnittsprofil verwirklicht. Die gleichen Maßnahmen haben zusätzlich den Vorteil einer Befestigung in der Fallinie über den Antriebsrollen. Figur 1 zeigt eine Befestigung der Laufschiene an einem Längsträger. Figur 2 zeigt, daß die Befestigung ebenso bequem bei einem Querträger möglich ist. Allgemein ist die Befestigung mit Hilfe durchlaufender Längsnuten und Nutensteinen an beliebigen Tragwerkselementen möglich. Anstelle der Längsnuten mit Hinterschneidungen kann man auch einfache seitliche Nuten auf beiden Seitenflächen 12 vorsehen und den dadurch entstehenden, sich in Längsrichtung erstreckenden oberen Vorsprung zum Anklemmen an das Tragwerk mit Hilfe von Befestigungsknacken oder dergleichen, wie in der EP-PS 0 162 377 beschrieben, verwenden. Ein besonderer Vorteil der erfindungsgemäßen Laufschiene besteht darin, daß sie auch als Schiene für Bodenförderer eingesetzt werden kann. Sie muß hierzu nur mit umgekehrter Orientierung angeordnet werden, wobei bezüglich der Klemmbefestigung ähnliche Vorteile zutage treten wie bei der Verwendung für Elektrohängebahnen.

## Patentansprüche

1. Laufschiene für Elektrohängebahnen mit zwei in Querschnittsansicht nebeneinander angeordneten U-Profilen mit einander zugewandten Innenseiten mit Innenflächen für die Antriebsräder und Laufrollen und mit Einrichtungen zur Befestigung an einer Tragwerkskonstruktion,
**dadurch gekennzeichnet**, daß die beiden U-Profile an je einem oberen Gurt (20) einstückig miteinander verbunden sind und daß die beiden oberen Gurte (20) verdickt sind und Längsnuten (22) für die direkte Klemmbefestigung der Laufschiene (10) an der Tragwerkskonstruktion (36) aufweisen.

2. Laufschiene nach Anspruch 1, **dadurch gekennzeichnet**, daß die beiden oberen, einstückig miteinander verbundenen Gurte (20) je eine hinterschnittene Längsnut (22) mit einem oberen engen Bereich und einem unteren, beidseitig erweiterten Bereich (24) aufweisen und daß zur Befestigung an der Tragwerkskonstruktion (36) Nutensteine (31) und Klemmplatten (34) dienen.

3. Laufschiene nach Anspruch 1, **dadurch gekennzeichnet**, daß die beiden oberen, einstückig miteinander verbundenen Gurte (20) zwischen den beiden Längsnuten (22) eine sich in Längsrichtung erstreckende Ausnehmung für die Unterbringung von Steuereinrichtungen aufweisen.

4. Verwendung der Laufschiene nach einem Ansprüche 1 bis 3 als Schiene mit umgekehrter Orientierung für Bodentransportanlagen.
